# DEMANDE DE BREVET EUROPEEN

(11) **EP 1 666 675 A1**
(43) Date de publication de la demande: **07.06.2006**
(21) Numéro de dépôt: 05020037.7
(22) Date de dépôt: 14.09.2005
(51) Int. Cl.: E03C 1/04

(54) **Dispositif de distribution d'eau ou vapeur**

(30) Priorité: 15.09.2004 ES 200402256
(71) Demandeur: Verreaux Godard, Joel Leon, 12527- Artana (Castellon) (ES)
(72) Inventeur: Verreaux Godard, Joel Leon, 12527- Artana (Castellon) (ES)
(74) Mandataire: Soler Lerma, Santiago

(57) **Abrégé**

Dispositif de distribution d'eau ou vapeur qui réussit la distribution à travers un circuit avec une structure qui combine plusieurs tubes radiaux avec un périphérique de telle manière qu'en utilisant différents segments de ces tuyaux périphériques comme éléments de distribution on arrive à éviter le croisement de tubes augmentant la grosseur du circuit, permettant de cette maniére l' installation en briques creuses, ou matériau préfabriqué, de très peu d'épaisseur et aussi peut être assemblé dans un pannau de matériau rigide, pour sa facile installation pouvant être par vis ou autres éléments de fixation dans le mur.

## Description

### LE DOMAINE TECHNIQUE AUQUEL SE RAPPORTE L' INVENTION

L' invention objet du présent comme son nom l'indique, est un dispositif de distribution d'eau ou d'autres matériaux composés principalement par un circuit pour liquide essentiellement caractérisé parce que le circuit proprement dit qui vient en matériau préfabriqué rigide, tient un circuit principal avec une préférence radiale et une structure tubulaire périphérique étant tout un ensemble spécialement désigné de telle manière qu'en aucun moment se surmonte un tube sur l'autre obtenant ainsi un circuit d'une épaisseur minimum.

Ce circuit peut s'installer facilement ou bien directement au mur de construction ou en matériau de pre-fabrication, ou bien dans un panneau de matière rigide, restant de cette manière en un unique corps d'un faible épaisseur, tous les éléments nécessaires pour la conduction et la distribution d'eau ou vapeur facilitant ainsi son montage et assemblage, garantissant son parfait fonctionnement de tous les éléments qu'il intègre.

Le secteur de cette technique de cette invention est dans la construction.

### L'ETAT DE LA TECHNIQUE ANTERIEURE

La nouvelle implantation de douches avec hydro-massage a amené à ce que les anti-sceptiques colonnes de douche généralement réalisés en plastique avec peu d' esthétique, et minimum de fiabilité, a opté aujourd'hui pour les installations intégrées dans le mur, parfaitement dissimulées, à l'identique des colonnes de douche, ayant différentes sorties, comme les douches à buses latérales et sortie de baignoires.

Pour l'installation de ce type de circuits, par exemple de douche, avec plusieurs sorties d'eaux ou vapeur qui inclut des buses destinées au massage corporel, il est nécessaire de faire appel à plusieurs professionnels, maçons, plombiers, carreleurs.

Le travail se réalise de façon artisanale. Le plombier intervient de nombreuses fois, avec peu de moyens, il est responsable du dessin du circuit qui doit distribuer l'eau, couper les tubes à mesure, souder les coudes, calculer le lieu où doivent aller les buses d'eau ou de vapeur à pression devant préparer l'installation, en tenant compte du type de robinetterie qu'il doit utiliser pour prévoir le passage suffisant, pour permettre sa connection au circuit prévu.

Cette forme de travail, de plusieurs professionnels qui travaillent de manière artisanale, à plusieurs inconvénients, comme la coordination des corps de métiers et le coût de l'installation finale.

D'autre part le dessin, les mesures, les coupes et la soudure artisanale, des différentes pièces que composent le circuit, peuvent amener à l'erreur, par un manque de pression à une des buses, manquant de symétrie entre les sorties finales de l'eau ou altération dans le fonctionnement occasionné par le montage du circuit ou d'un mauvais assemblage des différentes pièces qui interviennent dans la distribution.

En plus dans ce circuit de distribution avec plusieurs options de sorties d'eau, il est très fréquent que certains tubes doivent nécessairement se croiser. Tenant compte de cette manière, on est obligé de superposer un tuyau sur l'autre, occasionnant une surépaisseur du circuit, qui rend impossible l'installation et la distribution en briques creuses ou en panneaux préfabriqués.

D'autre part, un circuit avec différentes sorties, obligera un travail de découpe difficile pour le carreleur.

Autre problème que nous pouvons rencontrer, si l'on doit intervenir pour une réparation sur la robinetterie encastrée qui commande les sorties d'eau ou de vapeur, on est obligé de percer le mur.

### DESCRIPTION DE L'INVENTION

Pour solutionner tous les problèmes exposés, il se fait un dispositif de distribution d'eau ou vapeur prémonté.

La réalisation de ce circuit permet de pouvoir l'intégrer dans des panneaux de faible épaisseur grâce à un système, qui élimine le croisement des tubes. Le circuit se base sur une structure qui occasionne une distribution radiale et périphérique, grâce à un tube qui contourne le circuit amenant à plusieurs points concrets, le fluide à distribuer.

Pour pouvoir réaliser la distribution de fluide par le tube périphérique dans la direction desirée, il se pose à l'intérieur du circuit une série de bouchons, de telle manière que le fluide suivra l'unique chemin possible. Le nombre et la disposition de ces bouchons donnera la fonction du nombre de sorties desirées et la mise en place de ces bouchons.

Le fait que ce tube périphérique assume le débit dans différents secteurs permet plusieurs possibilités de distribution sans la nécessité de superposer un tube sur l'autre. Dans le cas où il faudrait croiser plusieurs tubes, en aucun cas, il ne dépassera la grosseur du tube utilisé.

Le circuit ainsi présenté est inclu dans une boîte de materiau résistant, incluant la robinetterie et en façade les commandes, étant tous unis de manière à pouvoir ouvrir très facilement, permettant l'accès à la robinetterie sans l'obligation de casser la céramique et le mur. Par ce principe, les commandes de la robinetterie sont accèssibles à toute personne, pour un fonctionnement normal.

Cette boîte adopte une position telle que sa face intérieure reste à la même profondeur que le circuit, évitant ainsi une surépaisseur.

D'autre part, chacune des buses et sorties d'eau sont couvertes et enjolivées d'un motif carré ou de formes diverses en céramique ou autres matières résistantes à l'eau, dans laquelle, nous avons fait un orifice.

La symétrie du circuit et la disposition des buses étant parfaites, la pose de ces pièces devient très simple étant donné qu'elles viennent s'emboîter sur les orifices des sorties d'eau. La tâche du carreleur s'en trouve facilité et lui évite de percer ou de couper la céramique.

La grosseur du circuit permet de monter l'ensemble dans des matériaux tels que le polyester, qui peut se recouvrir de céramique ou acceptant d'autres finitions. La simplicité de l'installation permet de fixer des panneaux directement au mur sans autres travaux que le branchement eau froide/eau chaude.

### BRÈVE DESCRIPTION DES FIGURES DES DESSINS

### Représentations des systèmes.

La figure 1 montre le circuit où l'on peut observer les prises d'eau froide et chaude (1) et (2) , les différentes sorties prévues pour le buses d'eau (3), la sortie pour la douche conventionnelle (4), et aussi pour la baignoire, si nécessaire (5), le tube périphérique qui marque le circuit (6), la boîte ou viendra loger la robinetterie de distribution (7), et la pièce spécialement designée pour se mettre à la sortie de chaque buse d'eau (8).

La figure 2 montre l'aspect extérieur de l'invention propose en cas d'adopter son asemblage en un paneau d'un materiel indique (9) de cette maniére on peut voir les piecés especiales telles comme elles sont une fois posses a la sortie de buses d'eau ou sortie d'eau, et la boîte fermée qui acqueille la robineterie (10).

### DESCRIPTION D'UN MODE DE REALISATION DE L'INVENTION

La présente invention consiste en un dispositif d'un conduit d'eau ou vapeur qui intègre d'une part un circuit de tuyaux préfabriques en une seule pièce qui peut se fixer directement dans le mur ou peut être asemblé dans un panneau de matériau résistant de telle manière que ce panneau peut se fixer directement sur le mur donnant une solution rapide pour l'installation du système de douche de plusieurs sorties.

Pour le circuit préfabriqué, il n'est pas nécessaire de couper ou de souder les différents tuyaux et coudes pour la réalisation, évitant de cette manière les risques de défauts du plan ou de réalisation.

D'autre part le circuit de distribution radiale a un cadre périphérique qui lui donne une bonne résistance et permet une bonne distribution. Il n 'y a pas de pont, étant donné que toute la distribution est faite grâce à une série de bouchons et déviations de débits par le tube périphérique étant donné le nombre de tous ces bouchons en fonction des quantités de sorties et installations en fonction des options desirées.

De manière explicative mais non limitée, il reste à signaler que la configuration du circuit qui se représente dans les figures des tuyaux (1) et (2) correspondraient dans les prises d'eau froide et chaude et comme la prise (1) d'eau froide deboucherait dans le tuyau périphérique assurant son débit avec un petit T (11) jusqu'au tube (12) et grâce à une série de bouchons internes, qui le dirige sur les points (13) et (14) qui empêche la fuite des liquides dans d'autres directions obtenant l'arrivée du liquide par le tube (12) jusqu'à la boîte centrale.
La prise d'eau chaude débouche également dans le tube périphérique, le liquide est obligé de circuler par le secteur (15) jusqu'à rencontrer le tube (16) qui conduira l'eau jusqu'à la boîte centrale, tout cela grâce à des bouchons qui délimitent le secteur (15) du tube périphérique.

Le tube (4) dans son usage logique est la douche conventionnelle, à un sortie directe de la boîte centrale, coupant le tube périphérique mais sans nécessité de pont, en utilisant des bouchons qui évitent la fuite du liquide par le tube périphérique.

Le tube (17) sort de la boîte centrale et débouche dans le tube périphérique circulant par le secteur (18) le liquide jusqu'à son croisement avec le tube (19) qui le conduira jusqu'à une sortie inférieure, ou pourrait servir de remplissage de baignoire ou de douche télescopique.

Finalement le tube (20) sort de la boîte centrale et verse dans le tube périphérique d'où se nourrissent toutes les sorties latérales (3).

Ceci est une forme d'explication, mais ne limite pas l'exécution de l'invention.

La robinetterie qui réalise la distribution proprement dite reste emboitée dans une boîte (7) spécialement désignée et cubée pour ne pas dépasser la partie arrière mais pas la partie extérieure, venant comme une boîte fermée par un couvercle (10) qui permet son facile démontage en cas d'entretien.

Le circuit préfabriqué, object de l'invention peut être fixé directement dans le mur ou autres materiaux de mur préfabriqué, s'intégrant directement sur le mur adéquat selon le cas, ou bien venir s'inserer dans Le circuit préfabriqué, object de l'invention peut être fixé directement dans le mur ou autres materiaux de mur préfabriqué, s'intégrant directement sur le mur adéquat selon le cas, ou bien venir s'inserer dans un panneau de matériau résistant (9) qui posssèdent tous les trous spécifiques pour les sorties d'eau, buses de pression, douches conventionnelles ou sortie d'eau pour la baignoire ainsi que pour les prises fondamentales d'eau froide et chaude.

Pour solutionner le carrelage dans les zones de sortie d'eau, il s'est designé une serie de pièces (8) de materiau céramique ou autres résistant à l'eau qui presente un trou de telle manière que viennent se loger les différentes sorties d'eau.

Les pièces en plus évitent au carreleur de recourrir à de coupes manuelles de la céramique favorisant l'application du reste de la surface servant de guide étant donné leurs dispositions et le parallèlisme d'une pièce à l'autre.

L'invention comme presentée, integrée dans un panneau, est prévue pour être montée, par des non profesionnels. Ainsi il suffira de monter le panneau sur le mur, où l'on désire la distribution du dispositif et les connections à la sortie d'eau froide et chaude.

La fixation du panneau au mur peut être réalisée de plusieurs manières, qui permettront une solide union, par vissage adéquat, ou bien avec du materiel type ciment ou silicone.

La superficie du panneau permet la fixation de céramique et, combiner avec le reste de la pièce, restent dans les limites de la superficie d'origine.

## Revendications

1. DISPOSITIF DE DISTRIBUTION D'EAU OU VAPEUR avec un nombre variable de diffuseurs (3), (4), (5) essentiellement caracterisé parce que le circuit de distribution préfabriqué avec un matériel rigide et comprend un circuit principal radial et un autre périphérique (6) de telle manière qu'en utilisant ce circuit périphérique comme circuit auxilière (14),(15),(18) et provoquant la déviation jusqu'à ce circuit périphérique grâce à l'installation de fermeture et bouchons dans différentes zones qui sont conditionnées par le nombre des diffuseurs, l'obtention de la distribution totale de l'eau jusqu'aux différentes options de sortie, et en aucun cas la superposition des tubes ne dépassera le diamètre du tube utilisé.

2. DISPOSITIF DE DISTRIBUTION D'EAU OU VAPEUR Selon la première revendication essentiellement **caractérisée par**ce que le tube périphérique qui le contourne (6) est doté d'une resistance de tout l'ensemble (11),(15),(18) qui assure les déviations d'eau ou vapeur provoquées par l'installation des bouchons en des points bien déterminés du parcours comme par exemple les points signalés en (14) et (13) étant le nombre et disposition de tels bouchons variables conditionnés par le nombre de dispositions des sorties et options desirées dans l'installation permetant ce système de tube périphérique, et la con figuration de plusieurs options.

3. DISPOSITIF DE DISTRIBUTION D'EAU OU VAPEUR Selon la revendication antérieure essentiellement caracterisée pour avoir inclus dans une boîte (7) la robinetterie pour la distribution.

4. DISPOSITIF DE DISTRIBUTION D'EAU OU VAPEUR Selon la revendication antérieure essentiellement **caracterisée par** la boîte qui reçoit la robinetterie de distribution, fermeé avec un couvercle (10) de démontage facile, permettant l'accès à la robinetterie en cas de réparation.

5. DISPOSITIF DE DISTRIBUTION D'EAU OU VAPEUR Selon la revendication anterieure esentiellement **caractérisée par**ce qu'elle inclue une série de pièces percées (8) qui s'encastrent dans chacune des sorties d'eau (3), (4), (5).

6. DISPOSITIF DE DISTRIBUTION D'EAU OU VAPEUR Selon la première revendication essentiellement caracterisée parce que le serpentin ou le circuit proprement-dit peut être monté dans un panneau de matériau dur de faible épaisseur (9).

7. DISPOSITIF DE DISTRIBUTION D'EAU OU VAPEUR Selon la première et la sixième revendication, essentiellement caracterisée parce que le panneau qui assume le circuit propement-dit est réalisé dans un materiel qui permet d'être carrelé et présentant les perforations nécessaires en fonction du type des circuits pour permettre les sorties et prises d'eau dans la position de la boîte qui reçoit la robinetterie.
